# EUROPEAN PATENT APPLICATION

(11) **EP 2 722 626 A1**
(43) Veröffentlichungstag der Anmeldung: **23.04.2014**
(21) Anmeldenummer: 12800184.9
(22) Anmeldetag: 13.06.2012
(51) Int. Cl.: F27B 3/14, F27B 3/16, F27D 1/06

(54) **MASSENVERARBEITUNGS-WIDERSTANDSOFEN AUS PHOSPHATBETON**

(30) Priorität: 15.06.2011 RU 2011124269
(71) Anmelder: Zakrytoye Aktsionernoye Obschestvo "Pikkerama", Tomskaya obl. 636037 (RU)
(72) Erfinder: ALFERYEV, Sergey Dmitrievich, Tomskaya obl. 636035 (RU); POLYAKOV, Valeriy Anatolievich, Tomsk 634021 (RU)
(74) Vertreter: Jeck, Anton
(86) Internationale Anmeldenummer: PCT/RU2012/000457
(87) Internationale Veröffentlichungsnummer: WO 2012/173524

(57) **Zusammenfassung**

Die Erfindung betrifft Konstruktionen von Auskleidungen und Decken wärmetechnischer Anlagen für den Maschinenbau und kann beim industriellen Ofenbau in der Metallurgie, in der Wärmeenergiewirtschaft, in der Erdölverarbeitungs- und petrolchemischen Industrie, bei der Produktion von Baustoffen und in anderen Industriebranchen verwendet werden. Es ist Aufgabe der Erfindung, eine robuste feuerfeste Auskleidung von Widerstandsheizungsöfen mit geringem Energiebedarf und Verminderung von Ofengewicht und -abmessungen herzustellen. Alle Teile der Ofenauskleidung sind als Einstücksteine aus hochfestem (hochrobustem) feuerfestem, nicht leichtfähigem Phosphatbeton ausgebildet und sind als tragende Konstruktionsbestandteile verwendet. Dabei sind die Widerstandsheizungsöfen mit einer Betriebstemperatur bis 1000° C verwendbar. Der technische Effekt der Erfindung ist eine Erhöhung der Robustheit der feuerfesten Auskleidung der Widerstandsheizungsöfen und eine Verminderung des Energiebedarfs, des Gewichts und der Außenabmessungen derselben.

## Beschreibung

Die Erfindung betrifft einen Widerstandsheizungskammerofen aus Phosphatbeton nach dem Oberbegriff des Anspruchs.

Die Erfindung ist bei Konstruktionen von Auskleidungen und Decken wärmetechnischer Anlagen im Maschinenbau einsetzbar. Sie kann beim industriellen Ofenbau in der Metallurgie, in der Wärmeenergiewirtschaft, in der Erdölverarbeitungs- und petrolchemischen Industrie, bei der Produktion von Baustoffen und in anderen Industriebranchen verwendet werden.

Aus dem Stand der Technik ist ein elektrischer Widerstandsheizungsofen nach dem Erfinderzertifikat UdSSR 1354020, IPC F27D 1 1/02 bekannt.

Am Mantel des elektrischen Widerstandsheizungsofens sind Konsolen mit festen Keramiksteinen befestigt. In Löchern dieser Steine sind Haken eingesetzt. Teile aus einem weichen faserigen, wärmedämmenden Material sind auf diese Steine gelegt, indem diese Wärmedämmungsteile auf die spitzen Haken aufgesteckt sind. Zwischen den Steinen sind Zwischenstützen, z. B. keramische Rohre, parallel zu den Mantelwänden angeordnet. Dabei sind die Haken in Bezug auf keramische Rohre mittels Bügel befestigt. Heizelemente sind an den Haken eingehängt. Danach kann der elektrische Ofen eingeschaltet werden.

Die Mängel dieses bekannten Elektroofens sind eine ungenügende Festigkeit der Konstruktion infolge der Anwendung von zusätzlichen Bau- und Befestigungselementen sowie die Anwesenheit von metallenen Befestigungselementen, die als Wärmebrücken wirken.

Der nächstkommende Stand der Technik gegenüber der Erfindung ist eine Platte nach dem Patent RU 218531, IPC 7 F27D1/08 "Feuerfeste Betonplatte zur Auskleidung von wärmetechnischen Anlagen". Die feuerfeste Betonplatte enthält eine Betonschicht und ein Bewehrungsgitter mit Einlegestücken zur Befestigung der Platten. Die Platten haben eine Längsvertiefung in der obigen Basis und einen Längsvorsprung in der unteren Basis. Dabei passt die Vertiefung der obigen Basis mit dem Vorsprung der unteren Basis und umgekehrt zusammen. Die Platten sind an ihren Stirnflächen mit einer Längsaussparung versehen. Darüber hinaus ist ein Bewehrungsgitter mit den darauf befestigten Einlegeteilen in die Betonschicht eingebettet.

Die Konstruktion hat folgende Mängel: Die Platte weist ein Bewehrungsgitter mit Einlegeteilen im Körper des feuerfesten Betons auf. Dadurch ist eine Wärmeabzweigung nach draußen gebildet, welche Bruchbeanspruchungen im Beton bei einem Wärmewechsel erhöht. Die Anwendung einer Einstückplatte setzt voraus, dass die Wärmedämmungsdicke beachtlich vergrößert werden muss. Dies vergrößert wesentlich die Außenabmessungen des Ofens.

Es ist Aufgabe der Erfindung, eine robuste feuerfeste Auskleidung für Widerstandsheizungsöfen mit einem geringen Energiebedarf und einer Verminderung von Ofengewicht und -abmessungen zu schaffen.

Der technische Effekt der Erfindung ist eine Steigerung der Robustheit der feuerfesten Auskleidung der Widerstandsheizungsöfen und eine Verminderung des Energiebedarfs, des Gewichts und der Außenabmessungen.

Der Widerstandsheizungskammerofen aus feuerfesten Phosphatbeton (phosphathaltigem Beton) weist Steine auf, die miteinander und mit einem Gerüst verbunden sind.

Ein erfindungsgemäßer wärmedämmender Einstückstein ist aus zwei Quadratteilen ausgebildet. Die Quadratteile sind über Eck gegeneinander verschoben. Dabei sind alle Flächen dieses Steins in Form einer Stufe ausgebildet, um diese Steine miteinander in Form von einem Schloss (formschlüssig) zu verbinden.

Der wärmedämmende Einstückstein ist mit zwei runden Löchern und zwei Löchern in Form von engen Rechtecken versehen.

Auf der Oberfläche des wärmedämmenden Einstücksteins sind Scheiben angeordnet. Die Scheiben ermöglichen es, eine Luftzwischenschicht zwischen zwei wärmedämmenden Einstücksteinen zu bilden.

Ein Wärmestein ist in Form von einem quadratischen Einstückstein ausgebildet. Der Einstückstein ist mit Löchern für Haltestifte versehen. Jeder Stift dient zur Befestigung von je einem Wärmestein mit einem Außen- und einem Innen- Wärmedämmungsstein am metallenen Außengerüst des Ofens.

Die Ofendecke ist aus einer Reihe von wärmedämmenden Zentral-Einstücksteinen und zwei Reihen von tragenden wärmedämmenden Einstücksteinen ausgebildet. Die untere Reihe der tragenden wärmedämmenden Einstücksteine ist mit dem wärmedämmenden Einstückstein verbunden, der eine Halbzylinderoberfläche auf der obigen Innenfläche aufweist.

Die Stirnflächen der tragenden wärmedämmenden Einstücksteine sind halbzylindrisch ausgebildet und mit halbzylindrischen Aussparungen verbunden. Die Aussparungen sind an den Stirnflächen des wärmedämmenden Zentral-Einstücksteins ausgebildet. Die Seitenflächen der tragenden wärmedämmenden Einstücksteine sind in Form einer Stufe ausgebildet und miteinander in Form von einem Schloss (formschlüssig) verbunden. In die wärmedämmenden Zentral-Einstücksteine sind Stifte eingebaut, die in die Außenoberfläche der Steine hinaustreten. Die Stifte dienen zur Befestigung am metallenen Außengerüst des Ofens.

Der Ofenherd besteht aus zwei Reihen von wärmedämmenden Einstücksteinen, die miteinander in Form von einem Schloss (formschlüssig) verbunden sind, und einer Reihe von Wärmesteinen. Jeder Stift dient zur Befestigung von je einem Wärmestein und zwei wärmedämmenden Einstücksteinen an einem Außen-Metallrahmen des Ofenherds.

Die Erfindung wird anhand der Zeichnungen näher erläutert. Es zeigen:
- Fig. 1: einen wärmedämmenden Stein,
- Fig. 2: ein Bauteil der Wand des Kammerofens,
- Fig. 3: die Deckenkonstruktion des Kammerofens,
- Fig. 4: den Ofenherd des Kammerofens und
- Fig. 5: die Gesamtansicht der Konstruktion des Kammerofens.

Der wärmedämmende Einstückstein 1 (Fig. 1) ist aus zwei Quadratteilen ausgebildet, die über Eck gegeneinander verschoben sind. Dabei sind alle Seitenflächen dieses Steins 1 in Form einer Stufe 2 ausgebildet, um diese Steine 1 miteinander in Form von einem Schloss (formschlüssig) zu verbinden.

Die Gasdichtheit der Fugen dazwischen ist einerseits dank der vergrößerten Fläche der Verbindungen in Form von einem Schloss (formschlüssig) und andererseits durch die Oberflächengüte der Anschlussflanken sichergestellt. Dadurch ist erreicht, dass es keine Konvektion zwischen den Steinanschlüssen gibt und dass die Streuungsenergie abnimmt, d. h. der Energieverbrauch ist vermindert.

Der wärmedämmende Einstückstein 1 ist mit zwei runden Löchern 3 und zwei Löchern 4 in Form von engen Rechtecken versehen.

Auf der Oberfläche des wärmedämmenden Einstücksteins 1 sind Scheiben 5 angeordnet (Fig. 2). Diese Scheiben 5 ermöglichen es, eine Luftzwischenschicht zwischen zwei wärmedämmenden Einstücksteinen 1 auszubilden.

Das wärmedämmende Hauptmaterial ist die Luftschicht zwischen zwei wärmedämmenden Einstücksteinen 1. Die Scheiben 5 sorgen einerseits für die wärmedämmende Luftschicht zwischen den wärmedämmenden Einstücksteinen 1. Andererseits dienen sie als Isolation der runden Löcher 3, die Haltestifte 6 und Stromanschlüsse 7 eines Wärmesteins 8 aufnehmen. Dadurch ist Gasdichtheit der Aufnahmestellen des Haltestifts 6 und der Stromanschlüsse 7 sichergestellt.

Der Wärmestein 8 ist in Form von einem quadratischen Einstückstein 1 ausgebildet, der zwei runde Löcher 9 für die Haltestifte 6 aufweist.

Die Decke (Fig. 3) ist aus einer Reihe von wärmedämmenden Zentral-Einstücksteinen 10 und zwei Reihen von tragenden wärmedämmenden Eckstücksteinen 11 ausgebildet. Die untere Reihe der Eckstücksteine 11 ist mit dem wärmedämmenden Einstückstein 1 verbunden, der eine halbzylindrische Oberfläche 12 auf der obigen Innenfläche aufweist.

Die tragenden wärmedämmenden Eckstücksteine 11 weisen einen halbzylindrischen Stirnteil 13 für den Anschluss an die halbzylindrische Aussparung 14 des wärmedämmenden Zentral-Einstücksteins 10 und halbzylindrische Vorsprünge 15 an der unteren Oberflächenpartie des tragenden wärmedämmenden Eckstücksteins 11 auf. Die tragenden wärmedämmenden Eckstücksteine 11 haben Seitenflächen in Form einer Stufe 16 und sind miteinander in Form von einem Schloss (formschlüssig) verbunden.

Die wärmedämmenden Zentral-Einstücksteine 10 haben zwei halbzylindrische Aussparungen 14 an ihren Stirnflächen zur Verbindung mit zwei Reihen von tragenden wärmedämmenden Eckstücksteinen 11 und Seitenflächen 17, die in Form einer Stufe ausgebildet sind, um die Seitenflächen miteinander zu verbinden.

Die wärmedämmenden Zentral-Einstücksteine 10 haben integrierte Stifte 18. Die Stifte 18 treten in die Außenoberfläche der Steine hinaus und dienen zur Befestigung am metallenen Außengerüst des Ofens.

Die Verbindungen der Deckensteine an den halbzylindrischen Vorsprüngen und Aussparungen vergrößern einerseits die Oberfläche der Verbindungen, wobei auch ihre Gasdichtheit erhöht wird. Andererseits machen sie die Decke flexibel. Diese Flexibilität dämpft die Wärmeausdehnung der gesamten Decke ab, ohne dass die Verbindungsdichtheit beeinträchtigt wird.

Einerseits stellen die Haltestifte keine Wärmebrücke dar und führen zu keinem Wärmeverlust. Andererseits stellt der Haltestift eine gasdichte Verbindung mit dem Wärmestein 8 sicher.

Die Auskleidungskonstruktion des Ofenherds (Fig. 4) ist aus zwei Reihen der wärmedämmenden Einstücksteine 1 und einer Reihe von Wärmesteinen 8 ausgebildet. Die wärmedämmenden Einstücksteine 1 sind miteinander in Form von einem Schloss (formschlüssig) verbunden. Die Wärmesteine 8 sind mittels der Stifte 6 am Außen-Metallrahmen des Ofenherds befestigt. Die Scheiben 5 werden in der Ofenherdkonstruktion nicht angewendet. Die Druckfestigkeit des Ofenherds ist mindestens 50 MPa.

Alle Bestandteile der Auskleidung der erfindungsgemäßen Konstruktion sind als Einstücksteine aus hochfestem, feuerfestem, nicht leichtfähigem Phosphatbeton (phosphathaltigem Beton) ausgebildet und sind als tragende Konstruktionsbestandteile verwendet. Sie werden in Widerstandsheizungsöfen mit Betriebstemperatur bis 1000° C eingesetzt.

Die Oberflächengüte der Steine ist wenigstens 0,63. Das stellt ihre dichte Verbindung miteinander sicher, so dass ionogene Bindungen entstehen. Andererseits entfällt dadurch die Anwendung von Abdichtstoffen in Form von einem Mörtel bzw. feuerfesten weichen Abdichtungsschnüren.

Die Erfindung kann beim industriellen Ofenbau in der Metallurgie, in der Wärmeenergiewirtschaft, in der Erdölverarbeitungs- und petrolchemischen Industrie, bei der Produktion von Baustoffen und in anderen Industriebranchen verwendet werden.

## Patentansprüche

1. Widerstandsheizungskammerofen aus Phosphatbeton mit Steinen, die miteinander und mit einem Gerüst verbunden sind,
**dadurch gekennzeichnet,**
**dass** ein wärmedämmender Einstückstein (1) aus zwei Quadratteilen ausgebildet ist,
die über Eck gegeneinander verschoben sind und alle Flächen des wärmedämmenden Einstücksteins (1) in Form einer Stufe (2) ausgebildet sind, um die Steine (1) miteinander in Form von einem Schloss (formschlüssig) zu verbinden,
**dass** der wärmedämmende Einstückstein (1) mit zwei runden Löchern (3) und zwei Löchern (4) in Form von engen Rechtecken versehen ist, wobei auf der Oberfläche des wärmedämmenden Einstücksteins (1) Scheiben (5) angeordnet sind, die es ermöglichen, eine Luftzwischenschicht zwischen zwei wärmedämmenden Einstücksteinen (1) zu bilden,
**dass** ein Wärmestein (8) in Form von einem quadratischen Einstückstein (1) mit Löchern (9) für Haltestifte (6) ausgebildet ist, wobei jeder dieser Stifte (6) zur Befestigung von je einem Wärmestein (8) mit den wärmedämmenden Außen- und Innen-Einstücksteinen (1) an einem metallenen Außengerüst des Ofens dient,
**dass** die Ofendecke aus einer Reihe von wärmedämmenden Zentral-Einstücksteinen (10) und zwei Reihen von tragenden wärmedämmenden Eckstücksteinen (11) ausgebildet ist, deren untere Reihe mit dem wärmedämmenden, eine Halbzylinderoberfläche (12) auf der obigen Innenfläche aufweisenden Einstückstein (1) verbunden ist,
**dass** die Stirnflächen (13) der tragenden wärmedämmenden Eckstücksteine (11) halbzylindrisch ausgebildet und mit halbzylindrischen Aussparungen (14) verbunden sind, die an den Stirnflächen des wärmedämmenden Zentral-Einstücksteins (10) ausgebildet sind,
**dass** die Seitenflächen der tragenden wärmedämmenden Eckstücksteine (11) dabei in Form einer Stufe (16) ausgebildet und miteinander in Form von einem Schloss (formschlüssig) verbunden sind,
**dass** die wärmedämmenden Zentral-Einstücksteine (10) Seitenflächen (17) aufweisen, die in Form einer Stufe ausgebildet sind, um sie miteinander zu verbinden,
**dass** in die wärmedämmenden Zentral-Einstücksteine (10) Stifte (18) eingebaut sind,
die in die Außenoberfläche der wärmedämmenden Einstücksteine (1) hinaustreten und zur Befestigung am metallenen Außengerüst des Ofens dienen und
**dass** dabei der Ofenherd aus zwei Reihen wärmedämmender Einstücksteine (1), die miteinander in Form von einem Schloss (formschlüssig) verbunden sind, und einer Reihe von Wärmesteinen (8) ausgebildet ist, welche mittels der Stifte am Außen-Metallrahmen des Ofenherds befestigt sind.
